# EUROPÄISCHE PATENTSCHRIFT

(11) **EP 2 416 694 B1**
(45) Veröffentlichungstag und Bekanntmachung des Hinweises auf die Patenterteilung: **04.03.2015**
(21) Anmeldenummer: 10709497.1
(22) Anmeldetag: 16.03.2010
(51) Int. Cl.: A47L 15/42

(54) **WASSERFÜHRENDES HAUSHALTSGERÄT, INSBESONDERE GESCHIRRSPÜLMASCHINE**
WATER-CONDUCTING HOUSEHOLD APPLIANCE, PARTICULARLY A DISHWASHER
APPAREIL MENAGER A CIRCULATION D'EAU, EN PARTICULIER MACHINE A LAVER LA VAISSELLE

(30) Priorität: 06.04.2009 DE 102009002224
(43) Veröffentlichungstag der Anmeldung: 15.02.2012
(73) Patentinhaber: BSH Bosch und Siemens Hausgeräte GmbH, 81739 München (DE)
(72) Erfinder: KRÄNZLE, Bernd, 89561 Demmingen (DE); LUTZ, Stephan, 86637 Sontheim (DE); ROSENBAUER, Michael, 86756 Reimlingen (DE); WECKER, Markus, 89355 Gundremmingen (DE)
(86) Internationale Anmeldenummer: PCT/EP2010/053374
(87) Internationale Veröffentlichungsnummer: WO 2010/115685

(56) Entgegenhaltungen:
- DE-A1- 4 341 215
- DE-A1- 4 437 346
- DE-A1-102007 030 065
- DE-U1- 9 406 463

## Beschreibung

Die Erfindung betrifft ein wasserführendes Haushaltsgerät, insbesondere eine Geschirrspülmaschine, nach dem Oberbegriff des Patentanspruches 1.

Bei wasserführenden Haushaltsgeräten sind ein geräuscharmes Betriebsverhalten sowie eine möglichst hohe Förderleistung von großer Bedeutung. Bspw. weist eine Geschirrspülmaschine eine Laugenpumpe auf, die ansaugseitig mit einem Pumpentopf verbunden ist. Eine Pumpenkammer, in der ein Pumpenrad läuft, ist im oberen Bereich über eine Entlüftungsöffnung mit dem Pumpentopf strömungstechnisch in Verbindung. Auf diese Weise kann nach einem Stillsetzen des Pumpenrades das sich oberhalb einer Restflüssigkeitssäule sammelnde Gas über die Entlüftungsöffnung in den Pumpentopf entweichen. Das Pumpenrad taucht dadurch tiefer in die Restflüssigkeit. Beim erneuten Einschalten erzielt daher die Laugenpumpe bei einem geräuscharmen Betriebsverhalten in einem kurzen Zeitraum ihre maximale Förderleistung. Nachteilig wird während des Pumpenbetriebes ein Teil der bereits im Pumpentopf filtrierten Spülflüssigkeitsmenge über die Entlüftungsöffnung wieder zurück in den Pumpentopf geführt, wodurch die Förderleistung der Laugenpumpe beeinträchtigt ist. Eine solche Lösung ist beispielsweise in der DE 94 06 463 U1 beschrieben.

Die DE 43 41 215 A1 beschreibt eine als Umwälzpumpe für Geschirrspülmaschinen und Waschmaschinen dienende Kreiselpumpe, die zur Entlüftung einen Axialverdichter aufweist, der einem Pumpenlaufrad im Strömungsweg vorgeschaltet ist. Hierdurch werden während eines Pumpenanlaufs im Ansaugstutzen der Umwälzpumpe verbliebene Restluftpolster restlos abgesaugt.

Die Aufgabe der Erfindung besteht darin, ein wasserführendes Haushaltsgerät, insbesondere eine Geschirrspülmaschine mit einer Pumpe bereitzustellen, welche eine verbesserte Förderleistung aufweist.

Die Lösung geht aus von einem wasserführendes Haushaltsgerät, insbesondere Geschirrspülmaschine, wenigstens aufweisend eine Pumpe, mit der in wenigstens einem Normalbetriebsmodus Flüssigkeit förderbar ist.

Erfindungsgemäß ist die Pumpe durch einen vor dem Normalbetriebsmodus durchführbaren Entlüftungsbetriebsmodus entlüftbar ist, während dem eine Gasblase entgegen der Förderrichtung während des Normalbetriebsmodus wenigstens teilweise aus einer Pumpenkammer der Pumpe zu einem Flüssigkeitspumpenzulauf der Pumpe förderbar ist. Durch den Entlüftungsbetriebsmodus kann auf eine im Stand der Technik übliche Entlüftungsöffnung in der Pumpenkammer verzichtet werden. Dadurch kann keine bereits filtrierte Spülflüssigkeit wieder zurück in den Pumpentopf gelangen. Im Vergleich zur gattungsgemäßen Entlüftung von Pumpen wird durch den erfindungsgemäßen Entlüftungsbetriebsmodus die Förderleistung der Pumpe verbessert. Die Pumpe kann während des Entlüftungsbetriebsmodus diskontinuierlich betrieben werden und temporär eine geringere Förderleistung aufweisen als während des Normalbetriebs der Pumpe.

Hierzu wird in einer Weiterbildung während des Entlüftungsbetriebsmodus durch eine von der Pumpeerzeugte Ringströmung in der Pumpe die Gasblase wenigstens teilweise verdrängt. So kann die Gasblase in Richtung zu der Drehachse des Pumpenrades verdrängt werden, von wo aus sie schließlich zum Flüssigkeitspumpenzulauf gelangt.

Dabei ist in einer Weiterbildung vorgesehen, dass die Drehrichtung der Pumpe während des Normalbetriebsmodus und des Entlüftungsbetriebsmodus gleich ist. Es ist also keine in zwei Richtungen betreibbarer Antrieb zum Antreiben der Pumpe erforderlich und damit auch keine entsprechend ausgebildete Steuerung zum Ansteuern des Antriebs der Pumpe.

Ferner ist in einer Weiterbildung vorgesehen, dass die Pumpe während des Entlüftungsbetriebsmodus mit einer anderen Drehzahlcharakteristik als während des Normalbetriebsmodus betreibbar ist.

Hierzu ist in einer Weiterbildung vorgesehen, dass die Drehzahlcharakteristik während des Entlüftungsbetriebsmodus eine größere Drehzahlschwankungsbreite aufweist als während des Normalbetriebsmodus. D.h., die Drehzahl der Pumpe schwankt während des Normalbetriebsmodus und während des Entlüftungsbetriebsmodus zwischen einer die Drehzahlschwankungsbreite begrenzenden unteren und oberen Drehzahl. Diese Drehzahlschwankungsbreite ist während des Entlüftungsbetriebsmodus größer als während des Normalbetriebsmodus.

Ferner ist in einer Weiterbildung vorgesehen, dass die Drehzahlcharakteristik während des Entlüftungsbetriebsmodus größere und/oder höhere Drehzahländerungen pro Zeiteinheit aufweist als während des Normalbetriebsmodus. D.h. die Drehzahl ändert sich während des Entlüftungsbetriebsmodus stärker als während des Normalbetriebsmodus, z.B. pro Sekunde oder Minute als Zeiteinheit.

Hierzu ist in einer Weiterbildung vorgesehen, dass die Pumpe während des Entlüftungsbetriebsmodus diskontinuierlich betreibbar ist. Es stellt sich dementsprechend keine kontinuierliche Strömung ein. Im Gegensatz dazu wird die Pumpe im Normalbetriebsmodus kontinuierlich betrieben, so dass sich während des Betriebs eine kontinuierliche Strömung einstellt.

Des weiteren ist in einer Weiterbildung vorgesehen, dass die Pumpe während des Entlüftungsbetriebsmodus eine geringere Förderleistung aufweist als während des Normalbetriebsmodus der Pumpe.

Außerdem ist in einer Weiterbildung vorgesehen, dass der Flüssigkeitspumpenzulauf mit einem Pumpentopf einer als Laugenpumpe ausgebildeten Pumpe verbunden ist. Dabei dient die Laugenpumpe dazu, Flüssigkeit, wie z.B. verschmutzte Spülflotte aus dem wasserführenden Haushaltsgerät in ein hausseitiges Abwasserentsorgungssystem zu fördern.

In einer Weiterbildung ist vorgesehen, dass ein Pumpenrad der Pumpe wenigstens zeitweise während des Entlüftungsbetriebsmodus zumindest eine ruckartige Drehbewegung ausführt. Gemäß einer Weiterbildung erfolgt der Entlüftungsbetriebsmodus durch entsprechende Ansteuerung der Flüssigkeitspumpe durch eine Steuereinrichtung. Im Entlüftungsbetrieb kann die nach dem Stillsetzen des Pumpenrades oberhalb einer Restflüssigkeitssäule verbleibende Gasblase zumindest teilweise zu einem Flüssigkeitspumpenzu- oder -ablauf verdrängt werden. Dies kann dadurch erfolgen, dass das Pumpenrad zur Ausführung zumindest einer ruckartigen Drehbewegung angesteuert wird. Dadurch gerät die Restflüssigkeitssäule in der Pumpenkammer in Bewegung, wodurch die Gasblase verdrängt wird. Durch die ruckartige Drehbewegung des Pumpenrades kann die Restflüssigkeitssäule unter kurzzeitigem Aufbau einer Ringströmung die Gasblase in Richtung einer Drehachse des Pumpenrades verdrängen. Die Gasblase kann daher zumindest teilweise über einen Zu- oder Ablaufstutzen der Flüssigkeitspumpe entweichen. Der Zu- oder Ablaufstutzen kann bevorzugt axial ausgerichtet bzw. koaxial zur Pumpenrad-Drehachse ausgerichtet sein.

Untersuchungen haben gezeigt, dass bei einer kurzzeitigen Erzeugung einer Ringströmung mit turbulentem Strömungsbild eine vergleichsweise große Gasmenge aus der Pumpenkammer verdrängt wird. Vor diesem Hintergrund kann die ruckartige Drehbewegung des Pumpenrades bis zu fünf Umdrehungen umfassen. Besonders bevorzugt ist jedoch, wenn das Pumpenrad um einen Drehwinkel bewegt wird, der kleiner als 360°, insbesondere kleiner als 240° oder 120° ist. Bei derart geringen Drehwinkeländerungen ist einerseits der Energieaufwand minimal. Andererseits ist auch die hierfür erforderliche Zeitdauer zur Durchführung der ruckartigen Drehbewegung minimal, die sich in einer Größenordnung von Sekundenbruchteilen bewegt.

Zur Aktivierung des Entlüftungsbetriebes der Flüssigkeitspumpe kann die Steuereinrichtung die Flüssigkeitspumpe mit einem Entlüftungssignal ansteuern. Das Entlüftungssignal kann bevorzugt dem eigentlichen Betriebsstartsignal unmittelbar vorgelagert sein, so dass nach erfolgter Entlüftung der eigentliche Betriebsstart der Flüssigkeitspumpe beginnt, bei dem die Pumpe kontinuierlich bis zur maximalen Förderleistung hochgefahren wird.

Zum Antrieb der Flüssigkeitspumpe kann ein Gleichstrommotor eingesetzt werden, insbesondere ein bürstenloser Gleichstrommotor mit elektronischer Kommutation, d. h. ein BLDC-Motor. Der Gleichstrommotor kann mehrphasig, etwa zwei- oder dreiphasig, ausgeführt sein. Insbesondere bei Verwendung eines zwei- oder dreiphasig ausgeführten Gleichstrommotors kann die ruckartige Drehbewegung des Pumpenlaufrades mit genau vorgebbaren Drehwinkeln besonders einfach erzeugt werden, indem lediglich eine, oder im Fall eines dreiphasig ausgeführten Gleichstrommotors, lediglich zwei Phasen geschaltet werden.

Damit die nach dem Entlüftungsbetrieb in der Pumpenkammer verbleibende Gasblase weitestgehend reduziert ist, kann eine Abfolge von, insbesondere bis zu drei ruckartigen Drehbewegungen, des Pumpenlaufrades ausgeführt werden. Die Drehbewegungen können in kurzen zeitlichen Unterbrechungen wiederholt werden, wobei eine Unterbrechungszeitdauer in der Größenordnung von etwa 0,3 s liegen kann. Die Durchführung der ruckartigen Drehbewegung des Pumpenlaufrades selbst erstreckt sich über eine kurze Zeitdauer in der Größenordnung von 0,1 s. Bei einer solchen Konstellation beträgt daher der gesamte Entlüftungsvorgang weniger als 1,5 s.

In einer besonderen Ausführungsform kann die Flüssigkeitspumpe als eine Laugenpumpe in einer Geschirrspülmaschine eingesetzt werden. Die Laugenpumpe ist mit ihrem Pumpenzulauf mit einem Pumpentopf der Geschirrspülmaschine verbunden, in der die Gasblase nach erfolgter ruckartiger Bewegung des Pumpenlaufrades entweichen kann. Der Pumpenzulauf kann bevorzugt koaxial zur Drehachse des Pumpenlaufrades angeordnet sein.

Die ruckartige Drehbewegung des Pumpenrades kann ohne Aufbau eines Flüssigkeitsdruckes erfolgen, mit dem ein druckseitiges Rückschlagventilelement geöffnet wird. Im Falle der Laugenpumpe der Geschirrspülmaschine trennt das druckseitige Rückschlagventilelement den Hydraulikkreislauf der Geschirrspülmaschine vom Abwassernetz.

Nachfolgend ist ein Ausführungsbeispiel der Erfindung anhand der beigefügten Figuren beschrieben.

Es zeigen:
- Fig. 1: in einem schematischen Blockdiagramm eine Geschirrspülmaschine;
- Fig. 2: in einer vergrößerten Schnittdarstellung den Pumpentopf der Geschirrspülmaschine mit zugeordneter Laugenpumpe;
- Fig. 3 und 4: jeweils vergrößerte Darstellungen der in der Fig. 2 gezeigten Schnittansicht bei stillgesetztem Pumpenlaufrad sowie bei Durchführung einer ruckartigen Bewegung des Pumpenlaufrades.

In der Fig. 1 ist grob schematisch als Ausführungsbeispiel für ein wasserführendes Haushaltsgerät eine Geschirrspülmaschine mit einem Spülbehälter 1 gezeigt, in dem nicht dargestelltes Spülgut in Geschirrkörben 3, 5 angeordnet werden kann. Im gezeigten Spülbehälter 1 sind beispielhaft als Sprüheinrichtungen zwei in unterschiedlichen Sprühebenen vorgesehene Sprüharme 7, 9 angeordnet, mit denen das zu reinigende Spülgut mit Spülflüssigkeit beaufschlagt wird. Im Spülbehälterboden ist ein Pumpentopf 11 mit zugeordneter Umwälzpumpe 13 vorgesehen, die über Flüssigkeitsleitungen 14, 15, 16 strömungstechnisch mit den Sprüharmen 7, 9 verbunden ist.

Der Pumpentopf 11 ist außerdem mit einer, mit dem Wasserversorgungsnetz gekoppelten Frischwasserzuleitung 17 sowie einer Ablaufleitung 18 in Verbindung, in der eine Laugenpumpe 19 zum Abpumpen verunreinigter Spülflüssigkeit aus dem Spülbehälter 1 geschaltet ist. Gemäß der Fig. 1 ist der Laugenpumpe 19 ein Rückschlagventil 27 nachgeschaltet. Stromab des Rückschlagventils 27 folgt ein Siphonabschnitt 29 in der Abwasserleitung mit zueinander gegenläufigen vertikalen Leitungsabschnitten, so dass sich eine Flüssigkeitssäule vorgegebener Höhe in Sperrichtung gegen das Rückschlagventil 27 einen Flüssigkeitsdruck aufbaut.

In dem Pumpentopf 11 ist ein Filtersystem zur Reinigung der im Hydraulikkreislauf umgewälzten Spülflüssigkeit vorgesehen. Das Filtersystem weist einen flächigen, trichterförmigen Feinfilter 21, der oberseitig auf dem Pumpentopf 11 sitzt, und einen mittig im Pumpentopf 11 eingesetzten hohlzylindrischen, topfförmigen Großfilter 22 auf.

Während eines Spülganges der Geschirrspülmaschine wird der Betrieb der Pumpen 13, 19 sowie weiterer, hier nicht gezeigter Gerätekomponenten von der Steuereinrichtung 23 gesteuert. Ein Spülgang kann Teilprogrammschritte mit bzw. ohne Flüssigkeitseinsatz, etwa Vorspülen, Reinigen, Zwischenspülen, Klarspülen und Trocknen, aufweisen.

Zwischen zwei aufeinanderfolgenden Teilprogrammschritten mit Flüssigkeitseinsatz, etwa zwischen dem Vorspülen und dem Reinigen, erfolgt ein Spülflüssigkeitswechsel. Bei dem Spülflüssigkeitswechsel wird die nicht mehr benötigte, verunreinigte Spülflüssigkeit durch Inbetriebnahme der Laugenpumpe 19 aus dem Spülbehälter 1 in das Abwasserversorgungsnetz abgeleitet. Außerdem wird Frischwasser über die Frischwasserzuleitung in den Pumpentopf 11 eingeleitet.

In der Fig. 2 ist in einer vergrößerten Schnittdarstellung der Pumpentopf 11 mit zugeordneter Laugenpumpe 19 dargestellt. Innerhalb des Pumpentopfes 11 ist der hohlzylindrische Grobfilter 22 in gestrichelter Linie angedeutet. Bodenseitig ist der Pumpentopf 11 über einen Ansaugstutzen 31 mit der Laugenpumpe 19 in Verbindung. Der Ansaugstutzen 31 ist in einem Pumpendeckel 33 der Laugenpumpe 19 ausgebildet, der stirnseitig eine Pumpenkammer 35 begrenzt. Die Laugenpumpe 19 weist ein Pumpenrad 37 auf, das drehbar in der Pumpenkammer 35 gelagert ist. An einer radial äußeren, hinter der Zeichnungsebene liegenden Seite mündet die Pumpenkammer 35 in einen auslassseitigen Druckstutzen 39. Innerhalb des Druckstutzens 39 ist das als Rückschlagklappe ausgebildete Rückschlagventil 27 erkennbar, das im Förderbetrieb eine Rückströmung durch den Druckstutzen 39 in die Pumpenkammer 35 hinein verhindert.

Die Laugenpumpe 19 wird beispielhaft mit einem dreiphasig ausgeführten bürstenlosen Gleichstrommotor 43 mit elektronischer Kommutation angetrieben. Der in den Figuren 2 bis 4 grob angedeutete Gleichstrommotor 43 weist einen Rotor-Dauermagneten 45 auf, der auf einer Rotorwelle 46 befestigt ist, die wiederum das Pumpenrad 37 trägt. Der Rotordauermagnet 45 ist von drehfest angeordneten Statorpaketen 47 umgeben, die im Pumpenbetrieb bei entsprechender Ansteuerung durch die Steuereinrichtung 23 ein rotierendes Magnetfeld erzeugen, das den Rotor-Dauermagneten 45 mitnimmt.

In der Fig. 3 ist die Laugenpumpe 19 außer Betrieb gezeigt, so dass das Pumpenrad 37 stillgesetzt ist. In diesem Zustand baut sich in der Pumpenkammer 35 eine Restflüssigkeitssäule h auf, oberhalb der eine Gasblase verbleibt. Gemäß der Fig. 3 ist die Gasblase im oberen Scheitelbereich der Pumpenkammer 35 und im Übergang zum Druckstutzen 39 gefangen. Außerdem ragt ein Pumpenradflügel teilweise in die Gasblase hinein.

Die Laugenpumpe 19 wird während des Spülganges für einen Flüssigkeitswechsel aktiviert, der nach Ausführung eines Teilprogrammschrittes, etwa dem Vorspülen, und vor Beginn des darauffolgenden Teilprogrammschrittes, etwa dem Reinigen, stattfindet.

Die in der Pumpenkammer 3 gefangene Gasblase erhöht die Zeitdauer, bis die Laugenpumpe 19 mit maximaler Förderleistung läuft. Es wird daher in einem Entlüftungsbetriebsmodus die Gasblase aus der Pumpenkammer 35 verdrängt. Der Entlüftungsbetriebsmodus findet unmittelbar vor dem eigentlichen Betrieb der Laugenpumpe 19 statt. Hierzu wird die Laugenpumpe 19 vor dem eigentlichen Betriebsstartsignal S_{B} mit einem Entlüftungssignal S_{E} angesteuert, das den e Entlüftungsbetriebsmodus startet. Beim Entlüftungsbetriebsmodus werden zwei Phasen des dreiphasigen Gleichstrommotors 43 stromführend geschaltet, wodurch sich das Pumpenrad 37 ruckartig um 270° dreht. Die ruckartige Drehbewegung I ist in der Fig. 4 mit einem Pfeil veranschaulicht.

Der Entlüftungsbetriebsmodus weist hier beispielhaft drei aufeinander folgende ruckartige Drehbewegungen I des Pumpenrades 37 auf, die jeweils nur Sekundenbruchteile von etwa 0,3 s voneinander getrennt sind. Durch jede dieser ruckartigen Drehbewegungen I baut sich aus der ruhenden Restflüssigkeitssäule h ansatzweise eine radial um die Drehachse des Pumpenrades 37 laufende Ringströmung auf, wie sie in der Fig. 4 gezeigt ist. Durch den Aufbau dieser Ringströmung wird die Gasblase in Richtung der Drehachse des Pumpenrades 37 verdrängt. Noch bevor sich ein laminares Strömungsbild in der Ringströmung einstellt, wird die 270°-Drehbewegung des Pumpenlaufrades 37 schlagartig wieder abgebrochen. Dadurch wird die gemäß der Fig. 4 zur Drehachse verlagerte Gasblase zu großen Teilen förmlich aus der Pumpenkammer 35 durch den Ansaugstutzen 31 in den Pumpentopf 11 geschleudert.

Erst nach Ablauf des Entlüftungsbetriebsmodus wird der Gleichstrommotor 43 mit dem Betriebsstartsignal S_{B} angesteuert. In Abgrenzung zur ruckartigen Drehbewegung I des Pumpenrades 37 beim Entlüftungsvorgang wird beim nachfolgenden Betriebsstart die Drehzahl des Pumpenrades 37 nicht schlagartig, sondern kontinuierlich bis zum Erreichen der maximalen Fördermenge hochgefahren.

### BEZUGSZEICHENLISTE

- 1: Spülbehälter
- 3, 5: Geschirrkörbe
- 7, 9: Sprüharme
- 11: Pumpentopf
- 13: Umwälzpumpe
- 15, 16: Flüssigkeitsleitungen
- 17: Frischwasserzuleitung
- 19: Laugenpumpe
- 21: Feinfilter
- 22: Grobfilter
- 23: Steuereinrichtung
- 27: Rückschlagventil
- 29: Siphonabschnitt
- 31: Ansaugstutzen
- 33: Pumpendeckel
- 35: Pumpenkammer
- 37: Pumpenrad
- 39: Druckstutzen
- 43: Gleichstrommotor
- 45: Rotor-Dauermagnet
- 46: Rotorwelle
- 47: Statorpakete
- h: Restflüssigkeitssäule
- l: ruckartige Drehbewegung
- S_{E}: Entlüftungssignal
- S_{B}: Betriebsstartsignal

## Patentansprüche

1. Wasserführendes Haushaltsgerät, insbesondere Geschirrspülmaschine, wenigstens aufweisend eine Pumpe (19), mit der in wenigstens einem Normalbetriebsmodus Flüssigkeit in Förderrichtung förderbar ist, **dadurch gekennzeichnet, dass** die Pumpe (19) keine Entlüftungsöffnung aufweist und durch einen vor ihrem Normalbetriebsmodus durchführbaren Entlüftungsbetriebsmodus entlüftbar ist, während dem eine Gasblase entgegen der Förderrichtung der Pumpe während deren Normalbetriebsmodus wenigstens teilweise aus einer Pumpenkammer (35) der Pumpe (19) zu einem Flüssigkeitspumpenzulauf (31) der Pumpe (19) förderbar ist.

2. Wasserführendes Haushaltsgerät nach Anspruch 1, **dadurch gekennzeichnet, dass** während des Entlüftungsbetriebsmodus von der Pumpe (19) eine Ringströmung erzeugbar ist, die in der Pumpe (19) die Gasblase wenigstens teilweise verdrängt.

3. Wasserführendes Haushaltsgerät nach Anspruch 1 oder 2, **dadurch gekennzeichnet, dass** die Drehrichtung der Pumpe (19) während des Normalbetriebsmodus und des Entlüftungsbetriebsmodus gleich ist.

4. Wasserführendes Haushaltsgerät nach einem der vorhergehenden Ansprüche, **dadurch gekennzeichnet, dass** die Pumpe (19) während des Entlüftungsbetriebsmodus mit einer anderen Drehzahlcharakteristik als während des Normalbetriebsmodus betreibbar ist.

5. Wasserführendes Haushaltsgerät nach Anspruch 4, **dadurch gekennzeichnet, dass** die Drehzahlcharakteristik während des Entlüftungsbetriebsmodus eine größere Drehzahlschwankungsbreite aufweist als während des Normalbetriebsmodus.

6. Wasserführendes Haushaltsgerät nach Anspruch 4 oder 5, **dadurch gekennzeichnet, dass** die Drehzahlcharakteristik während des Entlüftungsbetriebsmodus größere Drehzahländerungen pro Zeiteinheit aufweist als während des Normalbetriebsmodus.

7. Wasserführendes Haushaltsgerät nach einem der vorhergehenden Ansprüche, **dadurch gekennzeichnet, dass** die Pumpe (19) während des Entlüftungsbetriebsmodus diskontinuierlich betreibbar ist.

8. Wasserführendes Haushaltsgerät nach einem der vorhergehenden Ansprüche 1 bis 7, **dadurch gekennzeichnet, dass** die Pumpe (19) während des Entlüftungsbetriebsmodus eine geringere Förderleistung aufweist als während des Normalbetriebsmodus der Pumpe (19).

9. Wasserführendes Haushaltsgerät nach einem der vorhergehenden Ansprüche 1 bis 8, **dadurch gekennzeichnet, dass** die Pumpe (19) als Laugenpumpe ausgebildet ist und deren Flüssigkeitspumpenzulauf (31) mit einem Pumpentopf (11) verbunden ist.

10. Wasserführendes Haushaltsgerät nach einem der vorhergehenden Ansprüche 1 bis 9, **dadurch gekennzeichnet, dass** die Pumpe (19) derart betrieben ist, dass ein Pumpenrad (37) der Pumpe (19) wenigstens zeitweise während des Entlüftungsbetriebsmodus zumindest eine ruckartige Drehbewegung (I) ausführt.

11. Wasserführendes Haushaltsgerät nach Anspruch 10, **dadurch gekennzeichnet, dass** die Pumpe (19) derart betrieben ist, dass das Pumpenrad (37) während der ruckartigen Drehbewegung (I) sich um einen Drehwinkel dreht, der kleiner als 360° ist.

12. Wasserführendes Haushaltsgerät nach einem der Ansprüche 10 oder 11, **dadurch gekennzeichnet, dass** die Pumpe (19) derart betrieben ist, dass während des Entlüftungsbetriebsmodus das Pumpenrad (37) eine Abfolge von, insbesondere von drei bis zu fünf, ruckartigen Drehbewegungen (I) ausführt.

13. Wasserführendes Haushaltsgerät nach einem der vorhergehenden Ansprüche 10 bis 12, **dadurch gekennzeichnet, dass** die Pumpe (19) derart betrieben ist, dass die ruckartige Drehbewegung (I) des Pumpenlaufrades (37) in voneinander beabstandeten Zeitintervallen wiederholbar ist.

14. Wasserführendes Haushaltsgerät nach einem der Ansprüche 1 bis 13, **dadurch gekennzeichnet, dass** während des Entlüftungsbetriebsmodus ein druckseitiges Rückschlagventilelement (27) geschlossen ist.

15. Wasserführendes Haushaltsgerät nach einem der vorhergehenden Ansprüche 1 bis 14, **dadurch gekennzeichnet, dass** zum Antrieb der Pumpe (19) ein Gleichstrommotor (43), insbesondere ein bürstenloser Gleichstrommotor mit elektronischer Kommutation, vorgesehen ist.

16. Wasserführendes Haushaltsgerät nach Anspruch 15, **dadurch gekennzeichnet, dass** bei Verwendung eines zwei- oder dreiphasig ausgeführten Gleichstrommotors (43) zur Erzeugung der ruckartigen Drehbewegung (I) des Pumpenlaufrades (37) lediglich eine oder im Falle eines dreiphasig ausgeführten Gleichstrommotors zwei Phasen stromführend geschaltet sind.

17. Wasserführendes Haushaltsgerät nach einem der vorhergehenden Ansprüche 10 bis 16, **dadurch gekennzeichnet, dass** die ruckartigen Drehbewegungen (I) des Pumpenlaufrades (37) über eine vorgegebene Zeitdauer, insbesondere über eine Zeitdauer im Wesentlichen von 0,1 s bis 0,5 s" vorzugsweise von 0,2 s bis 0,4 s, voneinander zeitlich beabstandet sind.

18. Wasserführendes Haushaltsgerät nach einem der vorhergehenden Ansprüche 10 bis 17, **dadurch gekennzeichnet, dass** sich die ruckartige Bewegung (I) des Pumpenlaufrades (37) über eine Zeitdauer im Wesentlichen von 0,05 s bis 0,5 s, vorzugsweise von 0,1 s bis 0,2 s, erstreckt.

19. Verfahren zum Betreiben eines wenigstens eine Pumpe (19) aufweisenden wasserführenden Haushaltsgeräts, insbesondere einer Geschirrspülmaschine, wobei mit der Pumpe (19) in wenigstens einem Normalbetriebsmodus Flüssigkeit in Förderrichtung gefördert wird,
**dadurch gekennzeichnet, dass** die keine Entlüftungsöffnung aufweisende Pumpe (19) durch einen vor ihrem Normalbetriebsmodus durchführbaren Entlüftungsbetriebsmodus entlüftet wird, während dem eine Gasblase entgegen der Förderrichtung der Pumpe während deren Normalbetriebsmodus wenigstens teilweise aus einer Pumpenkammer (35) der Pumpe (19) zu einem Flüssigkeitspumpenzulauf (31) der Pumpe (19) gefördert wird.

20. Verfahren nach Anspruch 19, **dadurch gekennzeichnet, dass** während des Entlüftungsbetriebsmodus die Gasblase wenigstens teilweise von einer von der Pumpe (19) erzeugten Ringströmung in der Pumpe (19) verdrängt wird.

21. Verfahren nach Anspruch 19 oder 20, **dadurch gekennzeichnet, dass** die Pumpe (19) während ihres Normalbetriebsmodus und ihres Entlüftungsbetriebsmodus mit der gleichen Drehrichtung betrieben wird.

22. Verfahren nach einem der vorhergehenden Ansprüche 19 bis 21, **dadurch gekennzeichnet, dass** die Pumpe (19) während ihres Entlüftungsbetriebsmodus mit einer anderen Drehzahlcharakteristik als während ihres Normalbetriebsmodus betrieben wird.

23. Verfahren nach Anspruch 22, **dadurch gekennzeichnet, dass** die Drehzahlcharakteristik während des Entlüftungsbetriebsmodus eine größere Drehzahlschwankungsbreite aufweist als während des Normalbetriebsmodus.

24. Verfahren nach Anspruch 22 oder 23, **dadurch gekennzeichnet, dass** die Drehzahlcharakteristik während des Entlüftungsbetriebsmodus größere Drehzahländerungen pro Zeiteinheit aufweist als während des Normalbetriebsmodus.

25. Verfahren nach einem der vorhergehenden Ansprüche 19 bis 24, **dadurch gekennzeichnet, dass** die Pumpe (19) während ihres Entlüftungsbetriebsmodus diskontinuierlich betrieben wird.

26. Verfahren nach einem der vorhergehenden Ansprüche 19 bis 25, **dadurch gekennzeichnet, dass** die Pumpe (19) während des Entlüftungsbetriebsmodus eine geringere Menge fördert als während des Normalbetriebsmodus der Pumpe (19).

27. Verfahren nach einem der vorhergehenden Ansprüche 19 bis 26, **dadurch gekennzeichnet, dass** die Pumpe (19) als Laugenpumpe verwendet wird, deren Flüssigkeitspumpenzulauf (31) mit einem Pumpentopf (11) verbunden ist.

28. Verfahren nach einem der vorhergehenden Ansprüche 19 bis 27, **dadurch gekennzeichnet, dass** vom Pumpenrad (37) der Pumpe (19) wenigstens zeitweise während des Entlüftungsbetriebsmodus zumindest eine ruckartige Drehbewegung (I) ausgeführt wird.

29. Verfahren nach Anspruch 28, **dadurch gekennzeichnet, dass** das Pumpenrad (37) während der ruckartigen Drehbewegung (I) um einen Drehwinkel gedreht wird, der kleiner als 360°, insbesondere kleiner als 240° oder 120° ist.

30. Verfahren nach einem der Ansprüche 28 oder 29, **dadurch gekennzeichnet, dass** während des Entlüftungsbetriebsmodus vom Pumpenrad (37) eine Abfolge von, insbesondere von drei bis zu fünf, ruckartigen Drehbewegungen (I) ausgeführt wird.

31. Verfahren nach einem der vorhergehenden Ansprüche 28 bis 30, **dadurch gekennzeichnet, dass** die ruckartige Drehbewegung (I) des Pumpenlaufrades (37) in voneinander beabstandeten Zeitintervallen wiederholt wird.

32. Verfahren nach mindestens einem der Ansprüche 19 bis 31, **dadurch gekennzeichnet, dass** während des Entlüftungsbetriebsmodus ein druckseitiges Rückschlagventilelement (27) geschlossen gehalten wird.

33. Verfahren nach mindestens einem der Ansprüche 19 bis 32, **dadurch gekennzeichnet, dass** zum Antrieb der Pumpe (19) ein Gleichstrommotor (43), insbesondere ein bürstenloser Gleichstrommotor mit elektronischer Kommutation, verwendet wird.

34. Verfahren nach Anspruch 33, **dadurch gekennzeichnet, dass** bei Verwendung eines zwei- oder dreiphasig ausgeführten Gleichstrommotors (43) zur Erzeugung der ruckartigen Drehbewegung (I) des Pumpenlaufrades (37) lediglich eine oder im Falle eines dreiphasig ausgeführten Gleichstrommotors zwei Phasen stromführend geschaltet werden.

35. Verfahren nach einem der vorhergehenden Ansprüche 28 bis 34, **dadurch gekennzeichnet, dass** die ruckartigen Drehbewegungen (I) des Pumpenlaufrades (37) über eine vorgegebene Zeitdauer, insbesondere über eine Zeitdauer im Wesentlichen von 0,1 s bis 0,5 s, vorzugsweise von 0,2 s bis 0,4 s, voneinander zeitlich beabstandet ausgeführt werden.

36. Verfahren nach einem der vorhergehenden Ansprüche 28 bis 35, **dadurch gekennzeichnet, dass** sich die ruckartige Bewegung (I) des Pumpenlaufrades (37) über eine Zeitdauer im Wesentlichen von 0,05 s bis 0,5 s, vorzugsweise von 0,1 s bis 0,2 s, erstreckt.

## Claims

1. Water-conducting household appliance, particularly a dishwasher, at least comprising a pump (19) by means of which fluid can be pumped in a pumping direction in at least one normal operating mode, **characterised in that** the pump (19) does not have a ventilation opening and can be vented by a venting operating mode which can be carried out before the normal operating mode, during which a gas bubble can be pumped against the pumping direction of the pump during its normal operating mode at least partially out of a pump chamber (35) of the pump (19) to a fluid pump inlet (31) of the pump (19).

2. Water-conducting household appliance according to claim 1, **characterised in that** during the venting operating mode an annular flow can be produced by the pump (19), which annular flow at least partially displaces the gas bubble in the pump (19).

3. Water-conducting household appliance according to claim 1 or 2, **characterised in that** the rotational direction of the pump (19) is the same during the normal operating mode and the venting operating mode.

4. Water-conducting household appliance according to one of the preceding claims, **characterised in that** the pump (19) may be operated during the venting operating mode with a different rotational speed characteristic than during the normal operating mode.

5. Water-conducting household appliance according to claim 4, **characterised in that** the rotational speed characteristic during the venting operating mode has a greater rotational speed fluctuation range than during the normal operating mode.

6. Water-conducting household appliance according to claim 4 or 5, **characterised in that** the rotational speed characteristic during the venting operating mode has larger alterations to the rotational speed per unit of time than during the normal operating mode.

7. Water-conducting household appliance according to one of the preceding claims, **characterised in that** the pump (19) may be operated discontinuously during the venting operating mode.

8. Water-conducting household appliance according to one of the preceding claims 1 to 7, **characterised in that** the pump (19) has a lower delivery rate during the venting operating mode than during the normal operating mode of the pump (19).

9. Water-conducting household appliance according to one of the preceding claims 1 to 8, **characterised in that** the pump (19) is configured as a discharge pump and its fluid pump inlet (31) is connected to a sump (11).

10. Water-conducting household appliance according to one of the preceding claims 1 to 9, **characterised in that** the pump (19) is operated such that a pump impeller (37) of the pump (19) carries out at least one intermittent rotational movement (1) at least occasionally during the venting operating mode.

11. Water-conducting household appliance according to claim 10, **characterised in that** the pump (19) is operated such that the pump impeller (37) during the intermittent rotational movement (1) rotates by a rotational angle which is less than 360°.

12. Water-conducting household appliance according to claim 10 or 11, **characterised in that** the pump (19) is operated such that during the venting operating mode the pump impeller (37) performs a sequence of, in particular, three to five intermittent rotational movements (1).

13. Water-conducting household appliance according to one of the preceding claims 10 to 12, **characterised in that** the pump (19) is operated such that the intermittent rotational movement (1) of the pump impeller (37) may be repeated at time intervals spaced apart from one another.

14. Water-conducting household appliance according to one of claims 1 to 13, **characterised in that** during the venting operating mode a non-return valve element (27) on the pressure side is closed.

15. Water-conducting household appliance according to one of the preceding claims 1 to 14, **characterised in that** for driving the pump (19) a DC motor (43) is provided, in particular a brushless DC motor with electronic commutation.

16. Water-conducting household appliance according to claim 15, **characterised in that** when using a two-phase or three-phase DC motor (43) for producing the intermittent rotational movement (1) of the pump impeller (37) only one phase, or two phases in the case of a three-phase DC motor, is/are switched to conduct current.

17. Water-conducting household appliance according to one of the preceding claims 10 to 16, **characterised in that** the intermittent rotational movements (1) of the pump impeller (37) are chronologically spaced apart from one another by a predetermined time period, in particular by a time period of substantially 0.1 s to 0.5 s, preferably from 0.2 s to 0.4 s.

18. Water-conducting household appliance according to one of the preceding claims 10 to 17, **characterised in that** the intermittent movement (1) of the pump impeller (37) extends over a time period substantially of 0.05 s to 0.5 s, preferably from 0.1 s to 0.2 s.

19. Method for operating a water-conducting household appliance, particularly a dishwasher, having at least one pump (19), wherein fluid is pumped by the pump (19) in a pumping direction in at least one normal operating mode, **characterised in that** the pump, which does not have a ventilation opening, is vented by a venting operating mode which can be carried out before its normal operating mode, during which a gas bubble is pumped against the pumping direction of the pump during its normal operating mode at least partially out of a pump chamber (35) of the pump (19) to a fluid pump inlet (31) of the pump (19).

20. Method according to claim 19, **characterised in that** during the venting operating mode the gas bubble is at least partially displaced by an annular flow in the pump (19), which is produced by the pump (19).

21. Method according to claim 19 or 20, **characterised in that** the pump (19) is operated in the same rotational direction during its normal operating mode and its venting operating mode.

22. Method according to one of the preceding claims 19 to 21, **characterised in that** the pump (19) is operated during its venting operating mode with a different rotational speed characteristic than during its normal operating mode.

23. Method according to claim 22, **characterised in that** the rotational speed characteristic during the venting operating mode has a greater rotational speed fluctuation range than during the normal operating mode.

24. Method according to claim 22 or 23, **characterised in that** the rotational speed characteristic during the venting operating mode has larger alterations to the rotational speed per unit of time than during the normal operating mode.

25. Method according to one of the preceding claims 19 to 24, **characterised in that** the pump (19) is operated discontinuously during its venting operating mode.

26. Method according to one of the preceding claims 19 to 25, **characterised in that** the pump (19) pumps a smaller quantity of fluid during the venting operating mode than during the normal operating mode of the pump (19).

27. Method according to one of the preceding claims 19 to 26, **characterised in that** the pump (19) is used as a discharge pump, the fluid pump inlet (31) being connected to a sump (11).

28. Method according to one of the preceding claims 19 to 27, **characterised in that** at least one intermittent rotational movement (1) is carried out by the pump impeller (37) of the pump (19) at least occasionally during the venting operating mode.

29. Method according to claim 28, **characterised in that** the pump impeller (37) during the intermittent rotational movement (1) is rotated by a rotational angle which is less than 360°, in particular less than 240° or 120°.

30. Method according to claim 28 or 29, **characterised in that** during the venting operating mode a sequence of, in particular, three to five intermittent rotational movements (1) is performed by the pump impeller (37).

31. Method according to one of the preceding claims 28 to 30, **characterised in that** the intermittent rotational movement (1) of the pump impeller (37) is repeated at time intervals spaced apart from one another.

32. Method according to at least one of the preceding claims 19 to 31, **characterised in that** during the venting operating mode a non-return valve element (27) on the pressure side is kept closed.

33. Method according to at least one of the preceding claims 19 to 32, **characterised in that** for driving the pump (19) a DC motor (43) is used, in particular a brushless DC motor with electronic commutation.

34. Method according to claim 33, **characterised in that** when using a two-phase or three-phase DC motor (43) for producing the intermittent rotational movement (1) of the pump impeller (37) only one phase, or two phases in the case of a three-phase DC motor, is/are switched to conduct current.

35. Method according to one of the preceding claims 28 to 34, **characterised in that** the intermittent rotational movements (1) of the pump impeller (37) are chronologically spaced apart from one another by a predetermined time period, in particular by a time period of substantially 0.1 s to 0.5 s, preferably from 0.2 s to 0.4 s.

36. Method according to one of the preceding claims 28 to 35, **characterised in that** the intermittent movement (1) of the pump impeller (37) extends over a time period substantially of 0.05 s to 0.5 s, preferably from 0.1 s to 0.2 s.

## Revendications

1. Appareil ménager à circulation d'eau, en particulier machine à laver la vaisselle, comportant au moins une pompe (19) laquelle est utilisée pour transporter un liquide dans le sens de transport dans au moins un mode de fonctionnement normal, **caractérisé en ce que** la pompe (19) n'a pas d'orifice de purge d'air et peut être purgée grâce à un mode de fonctionnement purge d'air pouvant être exécuté avant son mode de fonctionnement normal, et dans lequel une bulle de gaz peut être transportée dans le sens opposé au sens de transport de la pompe pendant le mode de fonctionnement normal de celle-ci au moins partiellement hors d'une chambre (35) de la pompe (19) vers une entrée de liquide de pompe (31) de la pompe (19).

2. Appareil ménager à circulation d'eau selon la revendication 1, **caractérisé en ce que** pendant le mode de fonctionnement purge d'air, la pompe (19) peut générer un courant annulaire qui chasse au moins partiellement la bulle de gaz dans la pompe (19).

3. Appareil ménager à circulation d'eau selon la revendication 1 ou 2, **caractérisé en ce que** le sens de rotation de la pompe (19) est le même pendant le mode de fonctionnement normal et le mode de fonctionnement purge d'air.

4. Appareil ménager à circulation d'eau selon l'une des revendications précédentes, **caractérisé en ce que** la pompe (19) peut fonctionner pendant le mode de fonctionnement purge d'air avec une autre caractéristique de vitesse de rotation que pendant le mode de fonctionnement normal.

5. Appareil ménager à circulation d'eau selon la revendication 4, **caractérisé en ce que** la caractéristique de vitesse de rotation présente pendant le mode de fonctionnement purge d'air une amplitude de variation de vitesse de rotation plus importante que pendant le mode de fonctionnement normal.

6. Appareil ménager à circulation d'eau selon la revendication 4 ou 5, **caractérisé en ce que** la caractéristique de vitesse de rotation présente pendant le mode de fonctionnement purge d'air des variations de vitesse de rotation par unité de temps plus importantes que pendant le mode de fonctionnement normal.

7. Appareil ménager à circulation d'eau selon l'une des revendications précédentes, **caractérisé en ce que** la pompe (19) peut fonctionner en discontinu pendant le mode de fonctionnement purge d'air.

8. Appareil ménager à circulation d'eau selon l'une des revendications précédentes 1 à 7, **caractérisé en ce que** la pompe (19) présente pendant le mode de fonctionnement purge d'air un débit plus faible que pendant le mode de fonctionnement normal de la pompe (19).

9. Appareil ménager à circulation d'eau selon l'une des revendications précédentes 1 à 8, **caractérisé en ce que** la pompe (19) est réalisé comme pompe de vidange et son entrée de liquide de pompe (31) est reliée à un pot de pompe (11).

10. Appareil ménager à circulation d'eau selon l'une des revendications précédentes 1 à 9, **caractérisé en ce que** la pompe (19) fonctionne d'une manière telle qu'une roue de pompe (37) de la pompe (19) exécute du moins temporairement pendant le mode de fonctionnement purge d'air au moins un mouvement de rotation saccadé (I).

11. Appareil ménager à circulation d'eau selon la revendication 10, **caractérisé en ce que** la pompe (19) fonctionne d'une manière telle que la roue de pompe (37) tourne pendant le mouvement de rotation saccadé (I) selon un angle de rotation inférieur à 360°.

12. Appareil ménager à circulation d'eau selon l'une des revendications 10 ou 11, **caractérisé en ce que** la pompe (19) fonctionne d'une manière telle que la roue de pompe (37) exécute pendant le mode de fonctionnement purge d'air une succession notamment de trois jusqu'à cinq mouvements de rotation saccadés (I).

13. Appareil ménager à circulation d'eau selon l'une des revendications précédentes 10 à 12, **caractérisé en ce que** la pompe (19) fonctionne d'une manière telle que le mouvement de rotation saccadé (I) de la roue de pompe (37) peut être répété à des intervalles de temps espacés.

14. Appareil ménager à circulation d'eau selon l'une des revendications 1 à 13, **caractérisé en ce qu'**un élément formant clapet antiretour (27) côté refoulement est fermé pendant le mode de fonctionnement purge d'air.

15. Appareil ménager à circulation d'eau selon l'une des revendications précédentes 1 à 14, **caractérisé en ce que** pour l'entraînement de la pompe (19), un moteur à courant continu (43) est prévu, en particulier un moteur à courant continu sans balais à commutation électronique.

16. Appareil ménager à circulation d'eau selon la revendication 15, **caractérisé en ce que** lorsque l'on utilise un moteur à courant continu (43) de type biphasé ou triphasé, seule une, ou dans le cas d'un moteur à courant continu triphasé deux phases sont connectées de manière à conduire le courant pour générer le mouvement de rotation saccadé (I) de la roue de pompe (37).

17. Appareil ménager à circulation d'eau selon l'une des revendications précédentes 10 à 16, **caractérisé en ce que** les mouvements de rotation saccadés (I) de la roue de pompe (37) sont espacés dans le temps pendant une durée prédéterminée, en particulier pendant une durée allant essentiellement de 0,1 s à 0,5 s, de préférence de 0,2 s à 0,4 s.

18. Appareil ménager à circulation d'eau selon l'une des revendications précédentes 10 à 17, **caractérisé en ce que** le mouvement de rotation saccadé (I) de la roue de pompe (37) s'étend sur une durée allant essentiellement 0,05 à 0,5 s, de préférence de 0,1 s à 0,2 s.

19. Procédé pour faire fonctionner un appareil ménager à circulation d'eau, en particulier une machine à laver la vaisselle, comportant au moins une pompe (19), la pompe (19) étant utilisée pour transporter un liquide dans le sens de transport dans au moins un mode de fonctionnement normal,
**caractérisé en ce que** la pompe (19) qui n'a pas d'orifice de purge d'air est purgée grâce à un mode de fonctionnement purge d'air pouvant être exécuté avant son mode de fonctionnement normal, dans lequel une bulle de gaz est transportée dans le sens opposé au sens de transport de la pompe pendant le mode de fonctionnement normal de celle-ci au moins partiellement hors d'une chambre (35) de la pompe (19) vers une entrée de liquide de pompe (31) de la pompe (19).

20. Procédé selon la revendication 19, **caractérisé en ce que** pendant le mode de fonctionnement purge d'air, la bulle de gaz est chassée au moins partiellement dans la pompe (19) par un courant annulaire généré par la pompe (19).

21. Procédé selon la revendication 19 ou 20, **caractérisé en ce que** l'on fait fonctionner la pompe (19) avec le même sens de rotation pendant son mode de fonctionnement normal et son mode de fonctionnement purge d'air.

22. Procédé selon l'une des revendications précédentes 19 à 21, **caractérisé en ce que** l'on fait fonctionner la pompe (19) pendant son mode de fonctionnement purge d'air avec une autre caractéristique de vitesse de rotation que pendant son mode de fonctionnement normal.

23. Procédé selon la revendication 22, **caractérisé en ce que** la caractéristique de vitesse de rotation présente pendant le mode de fonctionnement purge d'air une amplitude de variation de vitesse de rotation plus importante que pendant le mode de fonctionnement normal.

24. Procédé selon la revendication 22 ou 23, **caractérisé en ce que** la caractéristique de vitesse de rotation présente pendant le mode de fonctionnement purge d'air des variations de vitesse de rotation par unité de temps plus importantes que pendant le mode de fonctionnement normal.

25. Procédé selon l'une des revendications précédentes 19 à 24, **caractérisé en ce que** l'on fait fonctionner la pompe (19) en discontinu pendant son mode de fonctionnement purge d'air.

26. Procédé selon l'une des revendications précédentes 19 à 25, **caractérisé en ce que** la pompe (19) transporte pendant le mode de fonctionnement purge d'air une plus faible quantité que pendant le mode de fonctionnement normal de la pompe (19).

27. Procédé selon l'une des revendications précédentes 19 à 26, **caractérisé en ce que** l'on utilise la pompe (19) comme pompe de vidange dont l'entrée de liquide de pompe (31) est reliée à un pot de pompe (11).

28. Procédé selon l'une des revendications précédentes 19 à 27, **caractérisé en ce que** la roue de pompe (37) de la pompe (19) exécute du moins temporairement pendant le mode de fonctionnement purge d'air au moins un mouvement de rotation saccadé (I).

29. Procédé selon la revendication 28, **caractérisé en ce que** pendant le mouvement de rotation saccadé (I), la roue de pompe (37) est entraînée en rotation selon un angle de rotation inférieur à 360°, de préférence inférieur à 240° ou 120°.

30. Procédé selon l'une des revendications 28 ou 29, **caractérisé en ce que** pendant le mode de fonctionnement purge d'air, la roue de pompe (37) exécute une succession notamment de trois jusqu'à cinq mouvements de rotation saccadés (I).

31. Procédé selon l'une des revendications précédentes 28 à 30, **caractérisé en ce que** le mouvement de rotation saccadé (I) de la roue de pompe (37) est répété à des intervalles de temps espacés.

32. Procédé selon au moins l'une des revendications 19 à 31, **caractérisé en ce que** pendant le mode de fonctionnement purge d'air, un élément formant clapet antiretour (27) côté refoulement est maintenu fermé.

33. Procédé selon au moins l'une des revendications 19 à 32, **caractérisé en ce que** l'on utilise pour l'entraînement de la pompe (19) un moteur à courant continu (43), en particulier un moteur à courant continu sans balais à commutation électronique.

34. Procédé selon la revendication 33, **caractérisé en ce que** lorsque l'on utilise un moteur à courant continu (43) de type biphasé ou triphasé, seule une, ou dans le cas d'un moteur à courant continu triphasé deux phases seront connectées de manière à conduire le courant pour générer le mouvement de rotation saccadé (I) de la roue de pompe (37).

35. Procédé selon l'une des revendications précédentes 28 à 34, **caractérisé en ce que** les mouvements de rotation saccadés (I) de la roue de pompe (37) sont exécutés de manière espacée dans le temps pendant une durée prédéterminée, en particulier pendant une durée allant essentiellement de 0,1 s à 0,5 s, de préférence de 0,2 s à 0,4 s.

36. Procédé selon l'une des revendications précédentes 28 à 35, **caractérisé en ce que** le mouvement de rotation saccadé (I) de la roue de pompe (37) s'étend sur une durée allant essentiellement de 0,05 à 0,5 s, de préférence de 0,1 s à 0,2 s.
